# FASCICULE DE BREVET EUROPEEN

(11) **EP 1 538 111 B1**
(45) Date de publication et mention de la délivrance du brevet: **09.05.2007**
(21) Numéro de dépôt: 04358010.9
(22) Date de dépôt: 27.10.2004
(51) Int. Cl.: B65F 1/16

(54) **Poubelle adaptée à être soulevée et vidée simultanément d'une seule main**
Mit einer einzigen Hand gleichzeitig anhebbarer und entleerbarer Müllbehälter
Waste container adapted to be simultaneously lifted and emptied using only one hand

(30) Priorité: 30.10.2003 FR 0312745
(43) Date de publication de la demande: 08.06.2005
(73) Titulaire: ONET Services, 13008 Marseille (FR); Europeenne de Production et de Distribution-Prodim, 13127 Vitrolles (FR)
(72) Inventeur: Heraud, Jean-Yves, 13720 La Bouilladisse (FR)
(74) Mandataire: Domange, Maxime

(56) Documents cités:
- DE-C- 604 966
- GB-A- 412 238
- US-A- 5 690 247

## Description

L'invention se rapporte au domaine des poubelles, et plus particulièrement aux poubelles dont le vidage est effectué manuellement. Une telle poubelle est décrite dans GB 412 238 A.

Elle vise plus particulièrement une poubelle comportant des caractéristiques facilitant d'une part, sa saisie, en vue de son vidage et, d'autre part, les opérations de soulèvement et de basculement pour le vidage proprement dit.

L'invention vise plus particulièrement une poubelle avec un couvercle pour l'ouverture et la fermeture de cette poubelle, ce couvercle étant pivotant autour d'un axe de rotation et monté tangent à une paroi externe de la poubelle.

Le couvercle se prolonge au-delà de l'axe de rotation par une zone d'appui faisant levier pour permettre l'ouverture de la poubelle avec une seule main.

En dessous de la zone d'appui, la poubelle comporte un organe de préhension adapté à être saisi par la seule main précitée pour permettre le vidage de la poubelle simultanément à l'ouverture manuelle.

Ces caractéristiques permettent avantageusement, de saisir et vider la poubelle d'une seule main, alors que dans les poubelles classiques connues jusqu'alors, deux mains étaient nécessaires, la première main pour ôter le couvercle de la poubelle et la deuxième main pour faire basculer la poubelle en vue de son vidage. L'invention permet ainsi d'accélérer l'opération de vidage.

Dans différentes variantes de réalisation de la poubelle, l'organe de préhension précité peut être constitué par une poignée, un renfoncement de la paroi externe de la poubelle, ou une sangle.

Dans une variante préférée de réalisation, la poubelle comporte en outre, dans sa partie inférieure, au moins un deuxième renfoncement permettant le passage d'un pied.

Cette caractéristique permet avantageusement de faciliter la saisie de la poubelle avec le pied, notamment lorsque celle-ci est placée sous un bureau.

Elle évite ainsi à l'utilisateur de se baisser pour attraper la poubelle sous le bureau.

En effet, il suffit à l'utilisateur d'insérer son pied dans le renfoncement situé à la base de la poubelle, de soulever légèrement le pied à l'intérieur de ce renfoncement et de ramener son pied vers lui pour faire glisser la poubelle sur le sol.

Dans un mode préféré de cette variante de réalisation, la poubelle comporte en outre un rebord en vis-à-vis de ce renfoncement.

Ce rebord permet d'augmenter la surface de contact entre le pied et la poubelle lorsque celui-ci est introduit dans le renfoncement comme décrit ci-dessus, ce qui facilite encore la saisie de cette poubelle avec le pied.

Dans un mode préféré de réalisation, ce deuxième renfoncement présente un fond définissant une partie courbe d'une paroi interne de la poubelle.

Cette partie courbe située dans le fond de la poubelle facilite avantageusement le stockage des déchets plats, par exemple du papier.

D'autres aspects et avantages de la présente invention apparaîtront plus clairement à l'aide de la lecture de la description des modes particuliers de réalisation qui va suivre, cette description étant donnée uniquement à titre d'exemples non limitatifs, et faite en référence aux dessins annexés sur lesquels les figures 1 à 3 représentent trois modes préférés de réalisation d'une poubelle conforme à la présente invention.

La **figure 1** représente une poubelle P conforme à l'invention dans un mode préféré de réalisation.

La poubelle P comporte un couvercle 16 monté pivotant autour d'un axe de rotation Z, ce couvercle 16 permettant l'ouverture et la fermeture de la poubelle P.

De façon connue, l'axe Z est tangent à la paroi externe de la poubelle.

La poubelle P représentée à la figure 1 est sensiblement de section rectangulaire et l'axe Z est monté tangent à la face arrière 12 de cette poubelle P.

Bien entendu, l'invention s'applique aussi dans le cas où la section de la poubelle P est de forme quelconque et notamment trapézoïdale, elliptique, carrée,...

Conformément à l'invention, le couvercle 16 de la poubelle P se prolonge au-delà de l'axe de rotation Z, par une zone d'appui 17.

Sensiblement en dessous de la zone d'appui 17 (la notion de "dessous" étant à comprendre dans les conditions normales d'utilisation de la poubelle), la poubelle P comporte un organe de préhension 18 constitué, dans le mode de réalisation de la figure 1, par un premier renfoncement.

Dans d'autres modes de réalisation représentés respectivement aux **figures 2** et **3**, cet organe de préhension 18 peut être constitué par un trou débouchant, ou par une poignée.

Dans un autre mode de réalisation non représenté, l'organe de préhension est constitué par une sangle.

Quoi qu'il en soit, conformément à la présente invention, la zone d'appui 17 et l'organe de préhension 18 sont agencés de façon à permettre, l'ouverture et le vidage de la poubelle simultanément, et avec une seule main.

L'homme du métier comprendra aisément que, pour vider la poubelle, il suffit de soulever la poubelle par l'organe de préhension 18, par exemple avec quatre doigts, et d'appuyer sur la zone d'appui 17, avec le pouce de la même main.

Préférentiellement, et comme représenté à la figure 1, la poubelle P conforme à l'invention comporte dans sa partie inférieure un deuxième renfoncement 20 permettant le passage d'un pied.

Dans le mode de réalisation de la figure 2, la poubelle P comporte un deuxième renfoncement 20 sur chacune des quatre faces 11, 12, 13, 14, deux seulement étant représentés.

Quoi qu'il en soit, chaque deuxième renfoncement 20 comporte une arête supérieure 23 contre laquelle peut se bloquer le pied, lorsque celui-ci est introduit dans le deuxième renfoncement 20.

Cette caractéristique permet de tirer la poubelle P avec un léger soulèvement du pied, sans se baisser, par exemple quand celle-ci est située sous un bureau.

Dans le mode de réalisation de la figure 1, l'arête supérieure 23 du deuxième renfoncement 20 est de forme arrondie.

Dans le mode de réalisation de la figure 2, cette arête supérieure 23 est de forme rectangulaire.

Bien entendu, l'homme du métier pourra faire varier la forme de cette arête supérieure 23.

Préférentiellement toujours, la poubelle P comporte un rebord 21 au moins en vis-à-vis d'un deuxième renfoncement 20, ce rebord 21 facilitant la saisie de la poubelle P avec le pied.

Le rebord 21 représenté figure 1 est disposé le long de l'ensemble du pourtour de la poubelle P.

Dans le mode de réalisation représenté à la figure 2, le rebord 21 est situé en vis-à-vis de chaque deuxième renfoncement 20.

Dans le mode de réalisation représenté à la figure 3, le deuxième renfoncement 20 présente un fond 90 qui définit une partie courbe d'une paroi interne de la poubelle.

Cette partie courbe située dans le fond de la poubelle facilite avantageusement le stockage des déchets plats, et notamment du papier.

## Revendications

1. - Poubelle comportant un couvercle (16), pour l'ouverture et la fermeture de ladite poubelle, ce couvercle (16) étant pivotant autour d'un axe de rotation (Z), et monté tangent à une paroi externe de ladite poubelle, ledit couvercle (16) se prolongeant, au-delà dudit axe de rotation (Z) par une zone d'appui (17) faisant levier pour permettre l'ouverture de ladite poubelle avec une seule main, ladite poubelle comportant un organe de préhension (18), **caractérisée en ce que** ledit organe de préhension (18) est placé sensiblement en dessous de ladite zone d'appui (17) et est adapté à être saisi par ladite seule main, pour permettre le vidage de ladite poubelle, simultanément à ladite ouverture manuelle.

2. - Poubelle selon la revendication 1, **caractérisée en ce que** ledit organe de préhension (18) est constitué par une poignée, une sangle ou un premier renfoncement dans ladite paroi externe

3. - Poubelle selon la revendication 1 ou 2, **caractérisée en ce qu**'elle comporte en outre, dans sa partie inférieure, au moins un deuxième renfoncement (20) permettant le passage d'un pied.

4. - Poubelle selon la revendication 3, **caractérisée en ce qu**'elle comporte un rebord (21) au moins du en vis-à-vis deuxième renfoncement (20).

5. - Poubelle selon la revendication 3 ou 4, **caractérisée en ce que** ledit deuxième renfoncement (20) présente un fond (90) définissant une partie courbe d'une paroi interne de ladite poubelle.

## Claims

1. A waste container including a lid (16), for opening and closing said waste container, this lid (16) pivoting around an axis of rotation (Z), and tangentially mounted to an outer wall of said waste container, said lid (16) extending beyond said axis of rotation (Z) with a supporting area (17) forming a lever so that said waste container may be opened with only one hand, said waste container including a grip member (18), **characterized in that** said grip member (18) is placed substantially below said supporting area (17) and is adapted to be grasped by said only one hand, so that the waste container may be emptied, simultaneously with it being opened by hand.

2. The waste container according to claim 1, **characterized in that** said grip member (18) consists of a handle, a strap or a first recess in said outer wall.

3. The waste container according to claim 1 or 2, **characterized in that** it further includes, in its lower portion, at least one second recess (20) providing passage for a foot.

4. The waste container according to claim 3, **characterized in that** it includes a protruding edge (21) at least facing the second recess (20).

5. The waste container according to claim 3 or 4, **characterized in that** said second recess (20) has a bottom (90) defining a curved portion of an inner wall of said waste container.

## Patentansprüche

1. Mülleimer, umfassend einen Deckel (16) zum Öffnen und Schließen des Mülleimers, wobei dieser Deckel (16) um eine Rotationsachse (Z) schwenkbar und tangential zu einer Außenwand des Mülleimers angebracht ist, wobei der Deckel (16) sich jenseits der Rotationsachse (Z) durch einen Stützbereich (17) verlängert, der einen Hebel bildet, um das Öffnen des Mülleimers mit einer Hand zu erlauben, wobei der Mülleimer eine Greifeinrichtung (18) umfaßt, **dadurch gekennzeichnet, daß** die Greifeinrichtung (18) im wesentlichen unter dem Stützbereich (17) angeordnet ist und geeignet ist, mit einer einzige Hand erfaßt zu werden, um das Leeren des Mülleimers gleichzeitig mit dem manuellen Öffnen zu erlauben.

2. Mülleimer nach Anspruch 1, **dadurch gekennzeichnet, daß** die Greifeinrichtung (18) aus einem Griff, einer Halteschleife oder einer ersten Verstärkung in der Außenwand besteht.

3. Mülleimer nach Anspruch 1 oder 2, **dadurch gekennzeichnet, daß** er in seinem unteren Teil wenigstens eine zweite Verstärkung (20) umfaßt, die den Durchtritt eines Fußes erlaubt.

4. Mülleimer nach Anspruch 3, **dadurch gekennzeichnet, daß** er einen Rand (21), wenigstens gegenüber der zweiten Verstärkung (20) umfaßt.

5. Mülleimer nach Anspruch 3 oder 4, **dadurch gekennzeichnet, daß** die zweite Verstärkung (20) einen Boden (90) aufweist, der eine Krümmung einer Innenwand des Mülleimers definiert.
